# EUROPÄISCHE PATENTSCHRIFT

(11) **EP 1 588 010 B1**
(45) Veröffentlichungstag und Bekanntmachung des Hinweises auf die Patenterteilung: **23.08.2006**
(21) Anmeldenummer: 04701009.5
(22) Anmeldetag: 09.01.2004
(51) Int. Cl.: E06B 9/17, E06B 9/68

(54) **ROLLADEN**
ROLLER SHUTTER
VOLET ROULANT

(30) Priorität: 29.01.2003 DE 20301348 U
(43) Veröffentlichungstag der Anmeldung: 26.10.2005
(73) Patentinhaber: H.H. Heim & Haus Holding GmbH, 47169 Duisburg (DE)
(72) Erfinder: NÜHLEN, Heinz, Theo, 46535 Dinslaken (DE)
(74) Vertreter: Rupprecht, Kay
(86) Internationale Anmeldenummer: PCT/EP2004/000103
(87) Internationale Veröffentlichungsnummer: WO 2004/067892

(56) Entgegenhaltungen:
- GB-A- 2 367 851

## Beschreibung

Die vorliegende Erfindung betrifft einen Rolladen, mit einem Rolladenpanzer, der aus miteinander gelenkig verbundenen Stabelementen zusammengesetzt ist, mit einer Welle, an welcher der Rolladenpanzer auf- und abwickelbar befestigt ist, und mit einem Motor, der zum Drehantrieb der Welle in einem hohlen Ende der Welle angeordnet ist.

Befestigungen für den Rolladenpanzer an der Welle sind im Stand der Technik üblicherweise als Nietverbindungen oder Schraubverbindungen ausgeführt, siehe beispielsweise GB 2 367 851 A, welche ein erstes aufzuwickelndes Stabelement des Rolladenpanzers in Abständen parallel zur Drehachse der Welle deren Wandung durchtretend fixieren. Bei den hier in Rede stehenden elektrisch angetriebenen Wellen ist allerdings zumindest an deren einem Ende ein langgestreckter (Rohr)-Motor vorgesehen, in dessen Bereich sich entsprechende Vernietungen verbieten. Die innenliegenden (Blind)-Nietköpfe oder Schrauben würden eine funktionsgemäße Platzierung des Motors in der Welle durch Blockieren seines Bauraums verhindern. Diesem Problem wurde bislang dadurch begegnet, dass ein zu befestigendes Stabelement zunächst an den gewünschten Positionen mit der Welle verbohrt, an unkritischen Stellen entsprechend vernietet oder verschraubt und im Bereich des innenliegenden Motors schließlich verschraubt wurde. Eine solche Verschraubung setzt allerdings ein an der Welle anzubringendes, noch dazu sehr kurzes Gewinde voraus, mit der Gefahr, dass die Befestigungsschraube beim Eindrehen soweit in den Innenraum der Welle hineinragt, dass ein Motor beim Einschieben blockiert oder - bereits im eingeschobenen Zustand - beschädigt wird. Im Dauergebrauch ist eine solche Schraubverbindung aufgrund des nur kurzen Gewindeeingriffs leicht lösbar und damit unzuverlässig. Ein alternativ am äußeren Umfang der Welle angesetzter (z.B. geschweißter) Gewindestift birgt dagegen die Gefahr, dass eine auf dem Stabelement zu liegen kommende Kontermutter die nachfolgend aufgewickelten Stabelemente des Rolladenpanzers nicht unerheblich verkratzt, wenn nicht sogar stark beschädigt. Beide Möglichkeiten sind fertigungstechnisch aufwendig und im Gebrauch dennoch nicht zufriedenstellend.

Die vorliegende Erfindung liegt die Aufgabe zugrunde, eine konstruktiv einfach aufgebaute zuverlässige sowie fertigungstechnisch leicht zu realisierende Befestigung zu schaffen.

Dies wird durch einen Mitnehmerstiftstift an dem hohlen Ende der Welle erreicht, der sich axial und zur Welle beabstandet von dem hohlen Ende einwärts erstreckt und drehfest mit der Welle verbunden ist, und an dem das erste Stabelement des Rolladenpanzers im Bereich des hohlen Endes der Welle befestigt ist.

Ein wesentlicher Punkt der Erfindung ist der, dass die Restriktionen, denen eine Befestigung in radialer Richtung unterliegt, durch einen axial zur Welle geführten Mitnehmerstift umgangen werden. An einem solchem Mitnehmerstift kann ein Stabelement befestigt werden, ohne dass dies die weiteren Stabelemente des Rolladenpanzers wie auch das "Innenleben" der Welle berührt. Der Mitnehmerstift kann dabei - über einen entsprechenden Abstandshalter - direkt mit einem Ende der Welle verbunden sein, wobei das erste Stabelement an seinem oberen Ende in diesen eingehängt wird. Bei kurzen Wellen kann der Mitnehmerstift deren gesamte Länge durchmessen und am gegenüberliegenden Ende an einem ähnlichen Abstandshalter gelagert sein. Ein erstes Stabelement wird dann an einem solchen Mitnehmerstift über seine gesamte Breite z.B. durch hakenförmiges Umgreifen desselben befestigt.

Weiterbildungen der vorliegenden Erfindungen sind in den folgenden Ansprüchen 2 bis 9 angegeben.

Von Vorteil ist es, wenn der Mitnehmerstift an einem Anschlag zur seitlichen Führung des Rolladenpanzers befestigt ist. Dadurch ist eine sichere Führung der nachfolgenden Stabelemente an der Welle gewährleistet, selbst wenn keine herkömmlichen Nietverbindungen vorgesehen sind.

Eine besonders einfache Befestigung entsteht dann, wenn sich der Mitnehmerstift wenigstens über die axiale Länge des in der Welle angeordneten Motors erstreckt. Dadurch kann die ursprüngliche Vernietung beibehalten werden, wobei gleichzeitig eine sichere Befestigung des ersten Stabelements im Bereich des in der Welle angeordneten Motors gewährleistet ist. Gleichzeitig stellt diese Art der Befestigung eine besonders einfache fertigungstechnische Lösung dar.

Eine leichte Montage eines solchen Mitnehmerstifts kann dann vorgenommen werden, wenn dieser Teil eines Endstücks ist, welches an dem hohlen Ende der Welle auf- oder eingesteckt wird. Beim Auf- oder Einstecken des Endstücks an der Welle greift der Mitnehmerstift in ein Ende des an der Welle vormontierten (genieteten) Stabelements ein, womit dies automatisch eine Befestigung erfährt. Eine Vernietung kann dann nicht erforderlich sein, wenn das erste Stabelement beidseitig an einem solchen Mitnehmerstift befestigt ist.

Ein Verdrehen des Endstücks gegenüber der Welle wird vorteilhaft dadurch verhindert, dass diese so ineinander greifen oder miteinander verbunden sind, dass ein Verdrehen gegeneinander verhindert ist. Dies kann z.B. durch übliche Befestigungsmaßnahmen wie Schraubverbindungen, Loch/Stiftverbindungen oder auch entsprechende Presspassungen genauso wie Klebungen geschehen.

Eine besonders einfache Verbindung zwischen dem Mitnehmerstift und dem ersten Stabelement wird dadurch erzielt, wenn der Mitnehmerstift in eine Gelenkverbindung des ersten Stabelements eingreift. Damit werden schon vorhandene Aufnahmemöglichkeiten im seitlichen Profil der Stabelemente genutzt, wodurch keinerlei weitere fertigungstechnische Modifikationen von Nöten sind.

Ein besonderer Vorteil entsteht dann, wenn das Endstück zur Aufnahme des einsteckbaren Motors ausgebildet ist und mit diesem an einem Ende der Welle auf- oder eingesteckt wird. Damit bilden Motor und Endstück eine Einheit, welche sehr einfach und schnell zu montieren ist, zu dem als fertigungstechnische Fixierung des daran befestigten ersten Stabelements an einem Ende der Welle dienen kann, bevor ein Verbohren und Vernieten vorgenommen wird.

Eine konstruktiv einfache Befestigung des Endstücks an dem Motor kann dadurch erreicht werden, dass beide so ineinander greifen oder miteinander verbunden sind, dass ein gegenseitiges Verdrehen verhindert wird. Dabei genügt es im Regelfall, das Endstück so auf die spezifische Geometrie des Motors abzustimmen, dass z.B. dort vorhandene Flächen zur Herstellung eines Kraftschlusses genutzt werden. Ein entsprechend veränderter Motor wird dadurch nicht notwendig, es können Standardmodelle verwendet werden.

Ein besonders einfach herzustellender Kraftschluss zur Übertragung eines Drehmoments von dem Motor auf den Mitnehmerstift entsteht dadurch, wenn zwischen den jeweils betroffenen Teilen eine Nut- und Federverbindung vorgesehen ist. Hinsichtlich der möglicherweise in Metall ausgeführten Welle bietet sich an, das Endstück als einerseits auf die Welle und andererseits auf den Motor abgestimmtes Gussteil oder Spritzgussteil, also beispielsweise aus Aluminium oder aus Kunststoff auszuführen.

Die vorliegende Erfindung wird anhand eines Beispiels im Folgenden näher erläutert.
Es zeigen:
Fig. 1a eine Querschnittsansicht einer funktionsgemäß montierten Endstücks gemäß der vorliegenden Erfindung;
Fig. 1b eine nicht geschnittene explosionsartig auseinandergezogene Darstellung der Anordnung aus Fig. 1a (ohne Rolladenpanzer).

Die Fig. 1a zeigt ein erfindungsgemäßes Endstück 10, welches einen Mitnehmerstift 12, gehalten an einem Anschlag 14 aufweist, an dem ein Rolladenpanzer 20 über sein erstes Stabelement 22 befestigt ist. Der Mitnehmerstift 12 greift dabei an einem Ende 24 des ersten Stabelements in eine Gelenkverbindung 26 zwischen den Stabelementen 22, 22', 22" ein. Außerhalb des Bereiches des Motors 40 ist das erste Stabelement 22 mit Hilfe einer Nietverbindung 28 an der Welle 30 befestigt. Das Endstück 16 selbst ist an einem Ende 32 der Welle 30 eingesteckt und umfasst einen innenliegenden (Rohr)-Motor 40, welcher den Mitnehmerstift 12 genauso wie die Welle 30 über die Endstück 16 der Befestigung 10 kraftschlüssig um eine Drehachse 50 antreibt. Über den Mitnehmerstift 12 und die Nietverbindungen 28 ist der Rolladenpanzer 20 an der Welle sicher befestigt. Das Endstück 10 ist an dem Motor 40 integriert und kann im Montageprozess mit diesem zusammen am Ende 32 der Welle 30 so aufgesteckt werden, dass der Mitnehmerstift 12 am Ende 24 des ersten Stabelements 22 in der Gelenkverbindung 26 zu liegen kommt.

Fig. 1b zeigt eine nicht geschnittene explosionsartig auseinandergezogene Darstellung der Anordnung von Fig. 1a entlang einer Drehachse 50, wobei der Rolladenpanzer 20 weggelassen wurde. Dargestellt sind insbesondere Nut/Federverbindungen 18, 18', welche einen Kraftschluss und damit die Übertragung eines Drehmoments zwischen dem Motor 40, des Endstücks 10 und der Welle 30 sicher stellen. Zu erkennen ist weiterhin der Mitnehmerstift 12 an dem Anschlag 14, welcher bei funktionsgerechter Positionierung des Endstücks 10 in der Welle 30 an deren äußerem Umfang zur Befestigung des ersten Stabelements 22 des Rolladenpanzers 20 zu liegen kommt.

### Bezugsziffern

- 10: Endstück
- 12: Mitnehmerstift
- 14: Anschlag
- 16, 16': Nut- und Federverbindung
- 20: Rolladenpanzer
- 22: Erstes Stabelement
- 24: Ende
- 26: Gelenkverbindung
- 28: Nietverbindung
- 30: Welle
- 32: hohles Ende
- 40: Motor
- 50: Drehachse

## Patentansprüche

1. Rolladen, mit einem Rolladenpanzer (20), der aus miteinander gelenkig verbundenen Stabelementen (22, 22', 22") zusammengesetzt ist, mit einer Welle (30), an welcher der Rolladenpanzer (20) auf- und abwickelbar befestigt ist, und mit einem Motor (40), der zum Drehantrieb der Welle (30) in einem hohlen Ende (32) der Welle (30) angeordnet ist,
**gekennzeichnet durch**
einen Mitnehmerstift (12) an dem hohlen Ende (32) der Welle (30), der sich axial und zur Welle (30) beabstandet von dem hohlen Ende (32) einwärts erstreckt und drehfest mit der Welle (30) verbunden ist, und an dem das erste Stabelement (22) des Rolladenpanzers (20) im Bereich des hohlen Endes (32) der Welle (30) befestigt ist.

2. Rolladen nach Anspruch 1,
**dadurch gekennzeichnet, dass**
der Mitnehmerstift (12) an einem Anschlag (14) zur seitlichen Führung des Rolladenpanzers (20) befestigt ist.

3. Rolladen nach Anspruch 1 oder 2,
**dadurch gekennzeichnet, dass**
sich der Mitnehmerstift (12) wenigstens über die axiale Länge des in der Hohlwelle (30) angeordneten Motors (40) erstreckt.

4. Rolladen nach einem der vorstehenden Ansprüche,
**dadurch gekennzeichnet, dass**
der Mitnehmerstift (12) Teil eines Endstücks (10) ist, welches an dem hohlen Ende (32) der Welle (30) auf- oder eingesteckt wird.

5. Rolladen nach Anspruch 4,
**dadurch gekennzeichnet, dass**
das Endstück (10) und die Welle (30) so ineinander greifen oder miteinander verbunden sind, dass ein Verdrehen gegeneinander verhindert ist.

6. Rolladen nach einem der vorstehenden Ansprüche,
**dadurch gekennzeichnet, dass**
der Mitnehmerstift (12) in eine Gelenkverbindung (26) des ersten Stabelements (22) eingreift.

7. Rolladen nach einem der Ansprüche 4 bis 6,
**dadurch gekennzeichnet, dass**
das Endstück (10) zur Aufnahme des einsteckbaren Motors (40) ausgebildet ist.

8. Rolladen nach Anspruch 7,
**dadurch gekennzeichnet, dass**
das Endstück (10) und der Motor (40) so ineinander greifen oder miteinander verbunden sind, dass ein gegenseitiges Verdrehen verhindert wird.

9. Rolladen nach einem der vorstehenden Ansprüche,
**dadurch gekennzeichnet, dass**
zur Übertragung eines Drehmoments von dem Motor (40) auf das Endstück (10) eine Nut- und Federverbindung (18, 18') vorgesehen ist.

## Claims

1. Roller shutters, with a roller shutter screen (20), which is made up of slat elements (22, 22', 22") that are flexibly connected together with one another, with a shaft (30) to which the roller shutter screen (20) is attached such that it can be wound up and unwound, and with a motor (40), which is located in a hollow end (32) of the shaft (30) to provide the rotary drive for the shaft (30),
**characterised by**
an engagement pin (12) at the hollow end (32) of the shaft (30), which extends axially inwards from the hollow end (32) with a separation from the shaft (30), and is connected to the shaft (30) such that any relative rotation is prevented, and is attached to the first slat element (22) of the roller shutter screen (20) in the area of the hollow end (32) of the shaft (30).

2. The roller shutters according to Claim 1,
**characterised in that**
the engagement pin (12) is attached to a stop (14) to provide lateral guidance for the roller shutter screen (20).

3. The roller shutters according to Claim 1 or 2,
**characterised in that**
the engagement pin (12) extends at least over the axial length of the motor (40) located in the hollow shaft (30).

4. The roller shutters according to one of the previous claims,
**characterised in that**
the engagement pin (12) is part of an end piece (10), which is attached on to or inserted into the hollow end (32) of the shaft (30).

5. The roller shutters according to Claim 4,
**characterised in that**
the end piece (10) and the shaft (30) engage with each other or are connected with each other such that relative rotation is prevented.

6. The roller shutters according to one of the previous claims,
**characterised in that**
the engagement pin (12) engages in an articulated link (26) of the first slat element (22).

7. The roller shutters according to one of the Claims 4 to 6,
**characterised in that**
the end piece (10) is configured for the accommodation of the motor (40) that can be inserted.

8. The roller shutters according to Claim 7,
**characterised in that**
the end piece (10) and the motor (40) engage with each other or are connected to each other such that relative rotation is prevented.

9. The roller shutters according to one of the previous claims,
**characterised in that** a groove and spring joint (18, 18') is fitted for the transfer of torque from the motor (40) to the end piece (10).

## Revendications

1. Volet roulant comportant une carapace de volet roulant (20) composée d'éléments en barreau (22, 22', 22") reliés en articulation les uns aux autres, un arbre (30) sur lequel est fixée la carapace (20) de manière à pouvoir être enroulée et déroulée, et un moteur (40) qui est destiné à l'entraînement en rotation de l'arbre (30) et agencé dans une extrémité creuse (32) de l'arbre (30),
**caractérisé par**
un taquet entraîneur (12) à l'extrémité creuse (32) de l'arbre (30), qui s'étend axialement et à distance de l'arbre (30) depuis l'extrémité creuse (32) vers l'intérieur et qui est relié solidairement en rotation à l'arbre (30), et sur lequel le premier élément en barreau (22) de la carapace (20) est fixé dans la zone de l'extrémité creuse (32) de l'arbre (30).

2. Volet roulant selon la revendication 1,
**caractérisé en ce que**
le taquet entraîneur (12) est fixé sur une butée (14) pour le guidage latéral de la carapace (20).

3. Volet roulant selon la revendication 1 ou 2,
**caractérisé en ce que**
le taquet entraîneur (12) s'étend au moins sur la longueur axiale du moteur (40) agencé dans l'arbre creux (30).

4. Volet roulant selon l'une des revendications précédentes,
**caractérisé en ce que**
le taquet entraîneur (12) fait partie d'un embout (10) qui est enfiché sur ou dans l'extrémité creuse (32) de l'arbre (30).

5. Volet roulant selon la revendication 4,
**caractérisé en ce que**
l'embout (10) et l'arbre (30) s'engagent l'un dans l'autre ou sont reliés l'un à l'autre de manière à empêcher une rotation réciproque.

6. Volet roulant selon l'une des revendications précédentes,
**caractérisé en ce que**
le taquet entraîneur (12) s'engage dans une liaison articulée (26) du premier élément en barreau (22).

7. Volet roulant selon l'une des revendications 4 à 6,
**caractérisé en ce que**
l'embout (10) est réalisé pour recevoir le moteur enfichable (40).

8. Volet roulant selon la revendication 7,
**caractérisé en ce que**
l'embout (10) et le moteur (40) s'engagent l'un dans l'autre ou sont reliés l'un à l'autre de manière à empêcher une rotation réciproque.

9. Volet roulant selon l'une des revendications précédentes,
**caractérisé en ce que**
pour transmettre un couple de rotation depuis le moteur (40) à l'embout (10), il est prévu une liaison à rainure-et-languette (18, 18').
